# EUROPÄISCHE PATENTSCHRIFT

(11) **EP 0 389 822 B1**
(45) Veröffentlichungstag und Bekanntmachung des Hinweises auf die Patenterteilung: **01.09.1993**
(21) Anmeldenummer: 90104054.3
(22) Anmeldetag: 02.03.1990
(51) Int. Cl.: F02M 45/02

(54) **Vorrichtung zur Steuerung einer Vor- und Haupteinspritzmenge mit dazwischenliegender Einspritzpause für Eine Brennkraftmaschine, insbesondere mit Luftverdichtung und Selbstzündung**
Control device for pilot and main injection with intermediate injection pause for internal combustion engines, especially with air compression and self ignition
Dispositif de réglage de quantité de préinjection et d'injection principale avec une pause entre ces deux injections pour moteurs à compression interne, en particulier à compression d'air et à auto-allumage

(30) Priorität: 07.03.1989 DE 3907232
(43) Veröffentlichungstag der Anmeldung: 03.10.1990
(73) Patentinhaber: DAIMLER-BENZ AKTIENGESELLSCHAFT, 70327 Stuttgart (DE)
(72) Erfinder: Thoma, Frank, Dipl.-Ing., D-7000 Stuttgart 1 (DE)

(56) Entgegenhaltungen:
- DE-B- 1 260 865
- FR-A- 1 495 537
- FR-A- 2 303 172
- GB-A- 2 194 599
- US-A- 4 520 774

## Beschreibung

Die Erfindung betrifft eine Vorrichtung zur Steuerung einer Vor- und Haupteinspritzmenge mit dazwischenliegender Einspritzpause für eine Brennkraftmaschine, insbesondere mit Luftverdichtung und Selbstzündung, gemäß den im Oberbegriff der Patentansprüche 1 und 8 angegebenen Merkmalen.

Eine derartige Vorrichtung ist aus der US-PS 4 520 774 bekannt, die zwischen einer Kraftstoffeinspritzpumpe und einer Vor- und Haupteinspritzdüse eine Kolbensteuerung zur Festlegung der Einspritzung mit dazwischenliegender Einspritzpause aufweist und aus einem für die Voreinspritzung bestimmten federbelasteten Steuerkolben sowie einem Speicher- bzw. Pausenkolben besteht, der den gesperrten Förderweg bis hin zur Hauptdüse freigibt, sobald die Voreinspritzung beendet ist und zugleich die Einspritzpause beginnt. Sie ist beendet, wenn im gesamten Förderweg der Öffnungsdruck der Hauptdüse für den Haupteinspritzbeginn erreicht ist.

Mit einer Ausführung dieser Art läßt sich ein präziser Abstand zwischen Vor- und Haupteinspritzmenge sowie ein genauer Spritzbeginn der Haupteinspritzung nicht zufriedenstellend realisieren.

Der Erfindung liegt daher die Aufgabe zugrunde, Maßnahmen an der gattungsgemäßen Ausführung zu treffen, durch die unter Beibehaltung einer sehr kleinen Voreinspritzung im Verhältnis zur Haupteinspritzung die Genauigkeit der Einspritzpausensteuerung und damit der Zeitpunkt des Haupteinspritzbeginns besser beherrschbar sind.

Die Aufgabe wird erfindungsgemäß durch die im Kennzeichen des Patentanspruchs 1 bzw. Patentanspruchs 8 angegebenen Merkmale gelöst.

Durch die erfindungsgemäßen Maßnahmen liegt eine rein volumetrische Kolbensteuerung vor, d.h., daß zusätzlich zur volumetrischen Steuerung durch den Steuerkolben der ebenfalls mit einer Steuerkante versehene Pausenkolben eine exakte volumetrische Steuerung vornimmt.

Durch die Anordnung der Drossel werden Unstetigkeiten in den Abflußbedingungen beim Wechsel von Voreinspritzung zu Pause und Haupteinspritzung vermieden, wobei die räumliche Trennung des Speichers oder Absteuerraumes zum Federraum des Pausenkolbens baulicherseits eine größere Flexibilität ermöglicht. Die vom Pausenkolben verdrängte Pausenmenge wird somit von dem Speicher oder Absteuerraum aufgenommen. Den Leckölströmungen zwischen Pausenkolben und Zylinder von dem hochdruckseitigen Arbeitsraum zum Federraum wird entschieden entgegengewirkt. Verfälschungen der Pausenmenge wird somit wirksam entgegengetreten. Eine präzise volumetrische Steuerung des Haupteinspritzbeginns wird des weiteren dadurch erreicht, daß erst nach einem bestimmten Pausenhub des Pausenkolbens der Steuerquerschnitt zur Haupteinspritzleitung aufgesteuert bzw. die zuvor unterbrochene Verbindung zwischen der Überlaufleitung und der Haupteinspritzleitung aufgehoben wird.

In den Unteransprüchen sind noch förderliche Weiterbildungen des Erfindungsgegenstandes angegeben.

In der Zeichnung sind Auführungsbeispiele der Erfindung dargestellt und im folgenden näher beschrieben. Es zeigen:
- Fig. 1: eine Steuereinheit mit zwei Steuerteilen und nachgeschaltetem Speicher oder Absteuerraum,
- Fig. 2a: die Volumina der Voreinspritzmenge, Pausenmenge und Haupteinspritzmenge über der Zeit aufgetragen,
- Fig. 2b: den Einspritzdüsennadelhub mit Einspritzpause,
- Fig. 3: die Ausbildung des Pausenkolbens gleichzeitig als Federkolbenspeicher,
- Fig. 4: die Steuereinheit mit Ansteuerung einer Vor- und Haupteinspritzdüse.

Für eine luftverdichtende selbstzündende Brennkraftmaschine vorgesehene Steuereinheit 1 besteht aus einem für die Voreinspritzung maßgebenden Steuerteil 2 und einem die Einspritzpause bestimmenden Steuerteil 3 sowie aus einem Speicher wahlweise als Volumenspeicher 4 oder Federkolbenspeicher 5 oder aus einem druckregelnden niederdruckseitigen Absteuerraum 6 bzw. Saugraum einer Kraftstoffeinspritzpumpe.

Das Steuerteil 1 liegt im Wege einer Druckleitung 7, die einerseits an einer Kraftstoffeinspritzpumpe 8 und andererseits an einer Einspritzdüse 9 angeschlossen ist.

Das Steuerteil 2 setzt sich im wesentlichen aus einem Zylinder 10 und darin gegen die Kraft einer Rückholfeder 11 geführten Steuerkolben 12 zusammen, der mit seiner obenliegenden und zugleich als Anschlag dienenden Stirnfläche 13 einen einspritzpumpenseitigen Arbeitsraum 14 begrenzt und an seiner diesem Raum abgewandten Seite einen als Wegbegrenzer wirkenden und in den Federraum 15 der Rückholfeder 11 hineinragenden Anschlagbolzen 16 aufweist, der bei niedergedrücktem Steuerkolben 12 den Mündungsquerschnitt 17 der zur Einspritzdüse 9 führenden Druckleitung 7 abdichtend verschließt. Der Steuerkolben 12 ist mit einem in Längsrichtung dieses Kolbens verlaufenden Durchlaß 18 mit einer Ausgleichsdrossel 19 versehen. Mit 20 ist die obenliegende Steuerkante des Steuerkolbens 12 bezeichnet, die mit einem als Umlaufnut ausgebildeten Steuerquerschnitt 21 im Zylinder 10 zusammenwirkt.

Das Steuerteil 3 besteht aus gleichen Elementen, d.h. Zylinder 22 mit ebenfalls als Umlaufnut ausgebildetem Steuerquerschnitt 22, Pausenkolben 24 mit obenliegender Steuerkante 28 und Durchlaß 25 und Ausgleichsdrossel 26 sowie mit Anschlagbolzen 27 und diesen umgebender Rückholfeder 29. Der Pausenkolben 24 ist gegenüber dem Steuerkolben 12 im Durchmesser größer ausgebildet.

Steuerteil 2 und Steuerteil 3 sind durch eine Überlaufleitung 30 miteinander verbunden, die einerseits in die Umlaufnut 21 des Zylinders 10 und andererseits in den Arbeitsraum 31 des Zylinders 22 einmündet. Vom Steuerteil 3, und zwar vom Steuerquerschnitt 23, führt eine Haupteinspritzleitung 32 zum stromab des Steuerteils 2 liegenden Abschnitt 7b der Druckleitung 7. Ferner ist eine von dem Federraum 33 des Zylinders 22 ausgehende Leitung 34 über eine Drossel 35 an dem Volumenspeicher 4 oder Federkolbenspeicher 5 angeschlossen oder mit dem niederdruckseitigen Absteuerraum 6 bzw. Saugraum der Kraftstoffeinspritzpumpe verbunden.

Zwischen Drossel 35 und Speicher 4 oder 5 befindet sich ein Rückschlagventil 36 mit einem dieses umgehenden Bypass 37 mit Rückströmdrossel 38, um ein zu heftiges Entladen der Speicher nach der Haupteinspritzung zu vermeiden. Es ergibt sich somit eine Nachspritzern verhindernde gedrosselte Speicherentladung.

Zwischen Drossel 35 und Absteuerraum 6 ist ein Druckhalteventil 39 vorgesehen.

Bei Anordnung der Speicher 4 oder 5 kann eine den Abschnitt 7a der Druckleitung 7 mit der Überlaufleitung 30 verbindende Rücklaufleitung 40 angeordnet sein, die entweder ein Rückschlagventil 41 oder eine Drossel enthält. Außerdem können Speicher 4 oder 5 über eine Leitung 42 oder 43 mit dem Federraum der Einspritzdüse 9 verbunden sein.

### Wirkungsweise

Der Förderstoß des Pumpenkolbens 8a überdrückt das Ventil 44, durchläuft den Abschnitt 7a und bewegt den Steuerkolben 12 vom obenliegenden Anschlag 45 so weit weg, bis die Steuerkante 20 die Umlaufnut 21 öffnet. Der Steuerkolben 12 bleibt stehen, da das weitere Fördervolumen jetzt über die Umlaufnut 21 und Überlaufleitung 30 in den Arbeitsraum 31 des Steuerteiles 3 fließt.

Die bis zum Öffnen der Umlaufnut 21 aus dem Federraum 15 in den Abschnitt 7b zur Einspritzdüse 9 hin verdrängte Menge Q_{VE} (Fig. 2a) bestimmt die Voreinspritzmenge. Die Menge Q_{VE} ergibt sich aus dem Weg "a" des Steuerkolbens 12 (Fig. 1) multipliziert mit seiner Fläche und ist damit volumetrisch exakt gesteuert.

Das über die Überlaufleitung 30 zum Steuerteil 3 weiterlaufende Fördervolumen Qₚ (Pausenmenge) + Q_{HE} (Haupteinspritzmenge) löst dort den gleichen Vorgang aus wie im Steuerteil 2, d.h., es wird volumetrisch exakt gesteuert vom Pausenkolben 24 die Pausenmenge Qₚ über die Leitung 34 und Drossel 35 in den Volumenspeicher 4 oder Federkolbenspeicher 5 oder in den Absteuerraum 6 verdrängt.

Nach Öffnen des Steuerquerschnitts 23 durch die obenliegende Steuerkante 28 des Pausenkolbens 24 fließt das weitere Fördervolumen Q_{HE} über die Haupteinspritzleitung 32 und den Abschnitt 7b zur Einspritzdüse 9 und verläßt diese als Haupteinspritzung. Die Drossel 35 hat etwa den Ausflußquerschnitt der Einspritzdüse 9, um Unstetigkeiten in den Abflußbedingungen beim Wechsel von Voreinspritzung zu Pause und dann auf Haupteinspritzung zu vermeiden.

Nach beendeter Einspritzung kehren Steuer- und Pausenkolben 12 und 24 durch ihre Rückholfedern 11 und 29 wieder in die Ausgangslage zurück. Die dabei zwischen dem jeweiligen Arbeits- und Federraum auszugleichenden Volumina strömen über die Ausgleichsdrosseln 19, 26 der Durchlässe 18,25.

Die Ausgleichsdrosseln und Rückholfedern sind so dimensioniert, daß einerseits die bei der Zumeßbewegung auftretende Strömung durch die Drosseln die Genauigkeit der Zumessung unmerkbar beeinflußt und andererseits der Volumenausgleich nach der Einspritzung rechtzeitig vor der nächsten Einspritzung beendet ist.

Eine nach der Zumessung und während der weiteren Förderung noch mögliche Strömung durch die Drosseln 19 und 26 würde die volumetrisch zugemessene Menge übersteigen und deren Genauigkeit u.U. stören. Dies kann vermieden werden, wenn die Länge der Anschlagbolzen 16, 27 so ausgelegt wird, daß sie nach Öffnen der Umlaufnut 21 und des Steuerquerschnitts 23 mit ihren Anschlagflächen 16a, 27a an die Gegenflächen des Zylinders 10, 22 dichtend angedrückt werden.

Die Speicherung der Pausenmenge erfolgt im Volumenspeicher 4 durch Kompression des Kraftstoffes, beim Federkolbenspeicher 5 durch Ausweichen des Speicherkolbens 5a gegen die Speicherfeder 5b, die durch die Einspritzdüsenfeder der Einspritzdüse 9 gebildet werden kann, indem diese mit ihrer der Einspritzdüsennadel abgewandten Seite gegen den Speicherkolben 5a drückt.

Über die Leitung 42, 43 kann der Speicherdruck auf die Rückseite der Düsennadel gegeben und dadurch der Öffnungs- und Schließdruck der Einspritzdüse für die Haupteinspritzung erhöht werden. Dies verbessert die Kraftstoffzerstäubung und vermindert die Gefahr von Nachspritzen. Außerdem ist damit keine Leckkraftstoffleitung mehr erforderlich.

Nch dem Einspritzvorgang würden sich die Speicher 4 und 5 stoßartig in die Steuerteile 2,3 und die Druckleitung 7 entladen und dadurch eine motorisch unerwünschte Nachspritzung bewirken. Um dies zu vermeiden, werden die Speicher 4, 5 durch die Rückschlagventile 36 verschlossen und können sich dann über die sehr kleinen Rückströmdrosseln 38 nur noch langsam entladen. Die Drosseln 38 werden so dimensioniert, daß die Entladung vor der nächsten Einspritzung beendet ist. Eine Behinderung der Entladung durch das Schließen der Umlaufnut 21 wird durch das Rückschlagventil 41 oder durch eine anstelle des Rückschlagventiles 41 angeordnete Drossel (nicht dargestellt) vermieden.

Um bei Anwendung des Federkolbenspeichers 5 oder niederdruckseitigen Absteuerraumes 6 nach der Einspritzung einen Standdruck im Einspritzsystem zu halten, können die Anlageflächen 46, 47 im Federkolbenspeicher 5 dichtend ausgeführt oder es kann bei Anordnung des Absteuerraumes 6 ein Druckhalteventil 39 eingesetzt werden.

Die Steuereinheit 1 kann bei Pumpe-Leitung-Düse-Einspritzsystemen und bei Pumpedüsen vorgesehen sein. Bei Pumpe-Leitung-Düse-Einspritzsystemen kann die Steuereinheit 1 in der Einspritzpumpe 8, in der Einspritzdüse 9 oder zwischen Pumpe und Düse angeordnet sein. Die Elemente der Steuereinheit 1 können aber auch aus der Steuereinheit herausgenommen und räumlich verteilt in anderen Baueinheiten untergebracht sein.

Zur Vermeidung von Störungen durch Kompression von Kraftstoff in Totvolumina und durch Druckwellen in längeren Leitungen ist es zweckmäßig, die Elemente so nah wie möglich zusammenzulegen. Bei Pumpe-Leitung-Düse-Systemen ist aus den vorgenannten Gründen eine Anordnung insbesondere der Steuerteile 2 und 3 so nahe wie möglich an der Einspritzdüse 9 bzw. in derselben so nahe wie möglich an den Spritzlöchern vorteilhaft.

Das Ausführungsbeispiel nach Fig. 3 ist weitgehend baugleich mit demjenigen gemäß Fig. 1, zumindest was die Anordnung und Verbindung von der Einspritzpumpe 8, Steuerteil 2 bis zur Einspritzdüse 9 anbelangt. Unterschiede bestehen darin, daß die Leitung 30 eine Drossel 48 kurz vor dem Steuerteil 3 enthält und von dieser Leitung 30 stromauf der Drossel 48 eine Leitung 49 abzweigt, die in einen Steuerquerschnitt einmündet, der in Höhe des als Tasche ausgebildeten Steuerquerschnitts 23' liegt.

Die Pausensteuerung erfolgt wie beim Steuerteil 3 gemäß Fig. 1 durch volumetrische Zumessung der Pausenmenge bzw. durch Bewegen des Pausenkolbens 24' von seiner Anlagefläche 51 weg bis zum Öffnen des Steuerquerschnitts 23'. Die Drossel 48 übernimmt dabei die Funktion der Drossel 35 in Fig. 1. Um den während der Haupteinspritzung störenden Einfluß der Drossel 48 auszuschalten, wird gleichzeitig mit dem Steuerquerschnitt 23' auch der Steuerquerschnitt 50 geöffnet, so daß das Haupteinspritzfördervolumen Q_{HE} ungedrosselt über die Leitung 49, den Steuerquerschnitt 50, die Haupteinspritzleitung 32 zur Einspritzdüse 9 weiterfließen kann. Zum Vermeiden von Standdruckverlusten im Einspritzsystem können die Anlageflächen 51, 52 des Pausenkolbens 24 sowie zugeordnete Gegenflächen 53, 54 im Zylinder 22 dichtend ausgeführt sein.

Der Pausenkolben 24' wirkt über einen Federteller 55 auf die Einspritzdüsenfeder 56 der hier nicht näher dargestellten Einspritzdüse 9, wobei dieser Kolben den Speicher selbst bildet.

Die Vorteile dieser Ausführung gemäß Fig. 3 liegen im kleineren Bauvolumen sowie in der geringen Anzahl der Einzelteile.

In Fig. 4 ist ein weiteres Ausführungsbeispiel gezeigt, bei dem die Steuereinheit 1 entsprechend derjenigen nach Fig. 1 neben einer Einspritzdüse 9' noch mit einer zusätzlichen Einspritzdüse 57 verbunden ist. Die Einspritzdüse 9' ist für die Voreinspritzung und die Einspritzdüse 57 für die Haupteinspritzung bestimmt. Beide Düsen können getrennt angeordnet oder als Doppelnadeldüse 58 ausgebildet sein.

Die Wegführung der Pausenmenge entspricht weitgehend der Ausführung nach Fig. 1, d.h. mit dem Unterschied, daß hier die Leitung 30 und die Haupteinspritzleitung 32' durch eine eine Standdruckausgleichsdrossel 59 enthaltende Zwischenleitung 60 verbunden sind.

Die Funktion entspricht Fig. 1, allerdings mit dem Unterschied, daß das Haupteinspritzfördervolumen über die Haupteinspritzleitung 32 zur Haupteinspritzdüse 57 oder zur Haupteinspritznadel der Doppelnadeleinspritzdüse 58 geleitet wird.

Die Ausführung gemäß Fig. 4 ist besonders für den Einsatz bei Pumpe-Leitung-Düse-Systemen geeignet. Für die Lage der Steuereinheit 1 im Einspritzsystem und deren Elemente gilt das für Fig. 1 Gesagte, wobei bevorzugt das Steuerteil 2 so nahe wie möglich an der Einspritzdüse oder sogar in dieser angeordnet werden kann.

## Patentansprüche

1. Vorrichtung zur Steuerung einer Vor- und Haupteinspritzmenge mit dazwischenliegender Einspritzpause für eine Brennkraftmaschine, insbesondere mit Luftverdichtung und Selbstzündung, mit einer vom Pumpenkolben (8a) der Kraftstoffeinspritzpumpe (8) getrennten Kolbensteuerung in einer zur Einspritzdüse (9; 9',57; 58) führenden Druckleitungsanordnung zur Festlegung der Einspritzmengen, wobei die Kolbensteuerung aus einem die Voreinspritzung bewirkenden federbelasteten Steuerkolben (12) und einem von diesem getrennten und einer Rückholfeder (29) in einem Federraum (33) entgegenwirkenden Pausenkolben (24) besteht, der durchmessermäßig größer ist als der Steuerkolben (12), ferner mit einer durch den Steuerkolben (12) aufsteuerbaren Überlaufleitung (30), über die der einspritzpumpenseitige Arbeitsraum des den Steuerkolben (12) aufweisenden Zylinders (10) mit dem von dem Pausenkolben (24) begrenzten Arbeitsraum (31) zur Beendigung der Voreinspritzung verbindbar ist, und mit einer durch den Pausenkolben (24) freigebaren Haupteinspritzleitung (32), über die der durch den Pausenkolben (24) begrenzte Arbeitsraum (31) mit der Einspritzdüse (9; 9',57; 58) verbindbar ist, sowie mit einem Speicher,
**dadurch gekennzeichnet,**
daß der Federraum (33) des Pausenkolbens (24) zur Aufnahme der vom Pausenkolben (24) verdrängten Pausenmenge über eine mit einer Drossel (35) versehene Leitung (34) mit dem Speicher (4;5) oder einem Absteuerraum (6) verbunden ist und daß der Pausenkolben (24) mit seiner den Arbeitsraum (31) begrenzenden Stirnfläche eine einen Steuerquerschnitt (23) zur Haupteinspritzleitung (32;32') steuernde Steuerkante (28) bildet.

2. Vorrichtung nach Anspruch 1,
**dadurch gekennzeichnet,**
daß der mit dem Federraum (33) über die Leitung (34) zusammenwirkende Speicher als Volumenspeicher (4) oder als Federkolbenspeicher (5) ausgebildet ist.

3. Vorrichtung nach Anspruch 1 oder 2,
**dadurch gekennzeichnet,**
daß die Leitung (34) ein Rückschlagventil (36) sowie einen dieses umgehenden Bypass (37) mit einer Rückstromdrossel (38) enthält.

4. Vorrichtung nach Anspruch 1,
**dadurch gekennzeichnet,**
daß der mit dem Federraum (33) über die Leitung (34) zusammenwirkende Absteuerraum (6) stromab der Drossel (35) ein Druckhalteventil (39) aufweist.

5. Vorrichtung nach einem der vorhergehenden Ansprüche,
**dadurch gekennzeichnet,**
daß der Pausenkolben (24) einen den Arbeitsraum (31) und den Federraum (33) verbindenden Durchlaß (25) mit Ausgleichdrossel (26) aufweist.

6. Vorrichtung nach Anspruch 5,
**dadurch gekennzeichnet,**
daß der Pausenkolben (24) mit einer Anschlagfläche versehen ist, deren Gegenanschlag durch den den Federraum (33) begrenzenden Zylinder (22) gebildet ist.

7. Vorrichtung zur Steuerung einer Vor- und Haupteinspritzmenge mit dazwischenliegender Einspritzpause für eine Brennkraftmaschine, insbesondere mit Luftverdichtung und Selbstzündung, mit einer vom Pumpenkolben (8a) der Kraftstoffeinspritzpumpe (8) getrennten Kolbensteuerung in einer zur Einspritzdüse (9; 9',57; 58) führenden Druckleitungsanordnung zur Festlegung der Einspritzmengen, wobei die Kolbensteuerung aus einem die Voreinspritzung bewirkenden federbelasteten Steuerkolben (12) und einem von diesem getrennten und einer Rückholfeder (29) in einem Federraum (33) entgegenwirkenden Pausenkolben (24') besteht, der durchmessermäßig größer ist als der Steuerkolben (12), ferner mit einer durch den Steuerkolben (12) aufsteuerbaren Überlaufleitung (30), über die der einspritzpumpenseitige Arbeitsraum des den Steuerkolben (12) aufweisenden Zylinders (10) mit dem von dem Pausenkolben (24) begrenzten Arbeitsraum (31) zur Beendigung der Voreinspritzung verbindbar ist, und mit einer durch den Pausenkolben (24) freigebaren Haupteinspritzleitung (32), über die der durch den Pausenkolben (24') begrenzte Arbeitsraum (31) mit der Einspritzdüse (9; 9',57; 58) verbindbar ist, sowie mit einem vom Pausenkolben (24) begrenzten Speicher zur Aufnahme der durch die Verdrängung des Pausenkolbens (24) bestimmten Pausenmenge,
**dadurch gekennzeichnet,**
daß die Überlaufleitung (30) eine Drossel (48) enthält und stromauf dieser Drossel eine Leitung (49) abzweigt, die in einen Steuerquerschnitt (50) des mit dem Pausenkolben (24) zusammenwirkenden Zylinders (22) mündet, welcher in Höhe eines als Tasche ausgebildeten Steuerquerschnitts (23') zur Haupteinspritzung liegt, daß der Pausenkolben (24') mit seiner den Arbeitsraum (31) begrenzenden Stirnfläche eine den Steuerquerschnitt (23') zur Haupteinspritzleitung (32; 32') steuernde Steuerkante (28') bildet und daß die gegen den Pausenkolben (24') wirkende Feder gleichzeitig die Einspritzdüsenfeder (56) der Einspritzdüse (9) ist.

8. Vorrichtung nach Anspruch 7,
**dadurch gekennzeichnet,**
daß die Stirnflächen des Pausenkolbens (24') Anlageflächen (51;52) bilden, die mit zugeordneten Gegenflächen (53;54) im Zylinder (22) dichtend ausgeführt sind.

9. Vorrichtung nach einem der vorhergehenden Ansprüche, bei der der Steuerkolben (12) einen in seinen dem Arbeitsraum (14) abgewandten Federraum (15) mit Rückholfeder (11) hineinragenden Anschlagbolzen (16) aufweist, dessen Gegenanschlag die Anschlagfläche des Zylinders (10) ist,
**dadurch gekennzeichnet,**
daß der Anschlagbolzen (16) beim Anschlagen an der Anschlagfläche des Zylinders (10) zugleich den Öffnungsquerschnitt der zur Einspritzdüse (9; 9',57; 58) führenden Druckleitung (7b) abdichtend verschließt.

10. Vorrichtung nach Anspruch 1 oder 7,
**dadurch gekennzeichnet,**
daß die Überlaufleitung (30) und die Haupteinspritzleitung (32') über eine eine Standdruckausgleichdrossel (59) aufweisende Zwischenleitung (60) miteinander in Verbindung stehen.

11. Vorrichtung nach Anspruch 10,
**dadurch gekennzeichnet,**
daß die dem ersten Steuerteil (2) zugeordnete Einspritzdüse (9') nur als Voreinspritzdüse ausgebildet und daß eine separate Haupteinspritzdüse (57) vorgesehen ist, an der die Haupteinspritzleitung (32') angeschlossen ist.

12. Vorrichtung nach Anspruch 10,
**dadurch gekennzeichnet,**
daß als Einspritzdüse eine die Voreinspritzmenge und die Haupteinspritzmenge bewirkende Doppelnadeleinspritzdüse (58) vorgesehen ist, die einen Anschluß für die von dem ersten Steuerteil (2) ausgehende Druckleitung (7) und einen weiteren Anschluß für die von dem zweiten Steuerteil (3) ausgehende Haupteinspritzleitung (32') aufweist.

13. Vorrichtung nach einem der vorhergehenden Ansprüche,
**dadurch gekennzeichnet,**
daß eine Rücklaufleitung (40) mit einem Rückschlagventil (41) oder einer Drossel einerseits an der zwischen Einspritzpumpe (8) und erstem Steuerteil (2) verlaufenden Druckleitung (7) und andererseits an der Verbindungsleitung (30) angeschlossen ist.

## Claims

1. A device for controlling a preliminary and main injection quantity with an interposed injection pause, for an internal combustion engine, particularly with air compression and auto-ignition, with a piston control arrangement separate from the pump piston (8a) of the fuel injection pump (8) and disposed in a pressure line arrangement leading to the injection jet (9; 9', 57; 58) for establishing the injection quantities, the piston control arrangement consisting of a spring-loaded control piston (12) which brings about the preliminary injection and, separate therefrom and counteracting a return spring (29) in a spring chamber (33), a pause piston (24) the diameter of which is greater than that of the control piston (12), and with, adapted to be controlled by the control piston (12), a transfer line (30) through which the working space on the injection pump side of the cylinder (10) comprising the control piston (12) can be connected to the working space (31) defined by the pause piston (24) in order to terminate the preliminary injection process, and with, adapted to be opened up by the pause piston (24), a main injection line (32) by which the working space (31) bounded by the pause piston (24) can be connected to the injection jet (9; 9', 57; 58) and with a memory, characterised in that the spring base (33) of the pause piston (24), to accommodate the pause quantity displaced by the pause piston (24), is connected to the memory (4, 5) or to a control chamber (6) and in that the end face of the pause piston (24) which bounds the working chamber (31) forms a control cross-section (23) in respect of the control edge (28) which controls the main injection line (32, 32').

2. A device according to Claim 1, characterised in that the memory cooperating with the spring chamber (33) via the line (34) is constructed as a volume memory (4) or as a spring piston memory (5).

3. A device according to Claim 1 or 2, characterised in that the line (34) contains a non-return valve (36) as well as, surrounding this, a bypass (37) with a return flow throttle (38).

4. A device according to Claim 1, characterised in that the control chamber (6) cooperating with the spring chamber (33) via the line (34) has a pressure-maintaining valve (39) downstream of the throttle (35).

5. A device according to one of the preceding Claims, characterised in that the pause piston (24) has, connecting the working chamber (31) to the spring chamber (33), a port (25) with a compensating throttle (26).

6. A device according to Claim 5, characterised in that the pause piston (24) is provided with an abutment face, the mating abutment of which is constituted by the cylinder (22) bounding the spring chamber (33).

7. A device for controlling a preliminary and main injection quantity with an interposed injection pause, for an internal combustion engine, particularly with air compression and auto-ignition, with a piston control arrangement separate from the pump piston (8a) of the fuel injection pump (8) and disposed in a pressure line arrangement leading to the injection jet (9; 9', 57; 58) for establishing the injection quantities, the piston control arrangement consisting of a spring-loaded control piston (12) which brings about the preliminary injection and, separate therefrom and counteracting a return spring (29) in a spring chamber (33), a pause piston (24) the diameter of which is greater than that of the control piston (12), and with, adapted to be controlled by the control piston (12), a transfer line (30) through which the working space on the injection pump side of the cylinder (10) comprising the control piston (12) can be connected to the working space (31) defined by the pause piston (24) in order to terminate the preliminary injection process, and with, adapted to be opened up by the pause piston (24), a main injection line (32) by which the working space (31) bounded by the pause piston (24') can be connected to the injection jet (9; 9', 57; 58) and with a memory defined by the pause piston (24), characterised in that the transfer line (30) contains a throttle (48) and in that upstream of this throttle a line (49) branches off and discharges into a control cross-section (50) of the cylinder (22) which cooperates with the pause piston (24) and which is disposed in relation to the main injection at the level of a control cross-section (23') which is constructed as a pocket and in that the end face of the pause piston (24') which defines the working chamber (31) forms a control edge (28') for controlling the control cross-section (23') in respect of the main injection line (32, 32') and in that the spring acting against the pause piston (24') is at the same time the injection nozzle spring (56) of the injection nozzle (9).

8. A device according to Claim 7, characterised in that the end faces of the pause piston (24') form abutment faces (51, 52) which are constructed to be in a sealing-tight relationship with associated mating surfaces (53, 54) in the cylinder (22).

9. A device according to one of the preceding Claims, in which the control piston (12) has a return spring (11) projecting into a spring chamber (15) remote from the working chamber (14) and of which the mating abutment is the abutment surface of the cylinder (10), characterised in that the abutment bolt (16) when it strikes the abutment surface of the cylinder (10) occludes in a sealing-tight fashion at the same time the opening cross-section of the pressure line (7b) which leads to the injection nozzle (9; 9', 57; 58).

10. A device according to Claim 1 or 7, characterised in that the transfer line (30) and the main injection line (32') communicate with each other via an intermediate line (60) incorporating a standard pressure compensating throttle (59).

11. A device according to Claim 10, characterised in that the injection nozzle (9') associated with the first control part (2) is only constructed as a preliminary injection nozzle and in that a separate main injection nozzle (57) is provided to which the main injection line (32') is connected.

12. A device according to Claim 10, characterised in that provided as an injection nozzle is a double needle injection nozzle (58) producing the preliminary injection quantity and the main injection quantity and which has a connection for the pressure line (7) emerging from the first control part (2) and a further connection for the main injection line (32') emerging from the second control part (3).

13. A device according to one of the preceding Claims, characterised in that a return line (40) with a non-return valve (41) or a throttle on the one hand is connected to the pressure line (7) extending between the injection pump (8) and the first control part (2) and is on the other connected to the connecting line (30).

## Revendications

1. Dispositif pour commander une quantité d'injection préalable et d'injection principale avec une pause intercalaire d'injection pour un moteur à combustion interne, notamment à compression d'air et auto-allumage, comportant une unité de commande à piston, séparée du piston (8a) de la pompe (8) d'injection du carburant, dans un dispositif à canalisations de pression aboutissant à l'injecteur (9;9',57;58), l'unité de commande du piston étant constituée par un piston de commande (12) qui déclenche l'injection préalable et est chargé par un ressort et par un piston de pause (24), qui est séparé du piston de commande, agit à l'encontre d'un ressort de rappel (29) situé dans un logement (34) prévu pour ce ressort et dont le diamètre est supérieur à celui du piston de commande (12), et comportant en outre une canalisation de trop-plein (30), qui peut être commandée par le piston de commande (12) et au moyen de laquelle la chambre de travail, située du côté de la pompe d'injection, du cylindre (10) comportant le piston de commande (12) peut être raccordée à la chambre de travail (31), qui est limitée par le piston de pause (24), de manière à arrêter l'injection préalable, et comportant une canalisation d'injection principale (32), qui peut être libérée par le piston de pause (24) et par l'intermédiaire de laquelle la chambre de travail (31) limitée par le piston de pause (24) peut être raccordée à l'injecteur (9;9',57;58), ainsi qu'un accumulateur,
caractérisé en ce
que le logement (33), prévu pour le ressort, du piston de pause (24) servant à recevoir la quantité de pause refoulée par le piston de pause (24) est raccordé à l'accumulateur (4;5) ou à une chambre de commande (6), par l'intermédiaire d'une canalisation (34) comportant un étranglement (35), et que le piston de pause (24) forme, avec sa surface frontale, qui limite la chambre de travail (31), une arrête de commande (28) qui commande la section transversale de commande (23) aboutissant à la canalisation d'injection principale (32;32').

2. Dispositif selon la revendication 1, caractérisé en ce que l'accumulateur, qui coopère avec le logement (33) contenant le ressort par l'intermédiaire de la canalisation (34), est agencé sous la forme d'un accumulateur volumique (4) ou d'un accumulateur (5) à piston et ressort.

3. Dispositif selon la revendication 1 ou 2, caractérisé en ce que la canalisation (34) contient une soupape antiretour (36) ainsi qu'un by-pass (37) contournant cette soupape et équipé d'un étranglement de retour (38).

4. Dispositif selon la revendication 1, caractérisé en ce que la chambre de commande (6), qui coopère avec le logement (33) contenant le ressort, par l'intermédiaire de la canalisation (34), possède une soupape (39) de maintien de la pression, en aval de l'étranglement (35).

5. Dispositif selon l'une des revendications précédentes, caractérisé en ce que le piston de pause (24) comporte un passage (25) qui raccorde la chambre de travail (31) et le logement (33) du ressort, à un étranglement de compensation (26).

6. Dispositif selon la revendication 5, caractérisé en ce que le piston de pause (24) comporte une surface de butée, dont la butée antagoniste est formée par le cylindre (22) limitant le logement (33) du ressort.

7. Dispositif pour commander une quantité d'injection préalable et d'injection principale avec une pause intercalaire d'injection pour un moteur à combustion interne, notamment à compression d'air et auto-allumage, comportant une unité de commande à piston, séparée du piston (8a) de la pompe (8) d'injection du carburant, dans un dispositif à canalisation de pression aboutissant à l'injecteur (9;9',57;58), l'unité de commande du piston étant constituée par un piston de commande (12) qui déclenche l'injection préalable et est chargé par un ressort et par un piston de pause (24), qui est séparé du piston de commande, agit à l'encontre d'un ressort de rappel (29) situé dans un logement (34) prévu pour ce ressort et dont le diamètre est supérieur à celui du piston de commande (12), et comportant en outre une canalisation de trop-plein (30), qui peut être commandée par le piston de commande (12) et au moyen de laquelle la chambre de travail, située du côté de la pompe d'injection, du cylindre (10) comportant le piston de commande (12) peut être raccordée à la chambre de travail (31), qui est limitée par le piston de pause (24), de manière à arrêter l'injection préalable, et comportant une canalisation d'injection principale (32), qui peut être libérée par le piston de pause (24) et par l'intermédiaire de laquelle la chambre de travail (31) limitée par le piston de pause (24) peut être raccordée à l'injecteur (9;9',57;58), ainsi qu'un accumulateur limité par le piston de pause (24) et destiné à recevoir la quantité de pause refoulée par le piston de pause (24),
caractérisé en ce
que la canalisation de trop-plein (30) contient un étranglement (48) et qu'en aval de cet étranglement s'étend en dérivation une canalisation (49), qui débouche dans une section transversale de commande (50) du cylindre (22) qui coopère avec le piston de pause (24) et qui est situé à la hauteur d'une section transversale de commande (23'), réalisée sous la forme d'un logement, pour l'injection principale, que le piston de pause (24') forme, avec sa surface frontale limitant la chambre de travail (31), une arête de commande (28') qui commande la section transversale de commande (23') aboutissant à la canalisation d'injection principale (32;32'), et que le ressort, qui agit à l'encontre du piston de pause (24') constitue simultanément le ressort (56) de l'injecteur (9).

8. Dispositif selon la revendication 7, caractérisé en ce que les surfaces frontales du piston de pause (24') forment des surfaces d'application (51;52), qui sont agencées de manière à établir une étanchéité avec des surfaces antagonistes associées (53;54) dans le cylindre (22).

9. Dispositif selon l'une des revendications précédentes, dans lequel le piston de commande (12) comporte un boulon de butée (16), qui pénètre dans son logement (15), qui est tourné à l'opposé de la chambre de travail (14) et sert à loger le ressort de rappel (11), et dont la butée antagoniste est la surface de butée du cylindre (10), caractérisé en ce que lors de sa venue en butée contre la surface de butée du cylindre (10), le boulon de butée (16) ferme simultanément de façon étanche la section transversale d'ouverture de la canalisation de pression (7b) qui aboutit à l'injecteur (9;9',57;58).

10. Dispositif selon la revendication 1 ou 7, caractérisé en ce que la canalisation de trop-plein (30) et la canalisation d'injection principale (32') sont reliées entre elles par l'intermédiaire d'une canalisation intermédiaire (60) qui possède un étranglement (59) de compensation de la pression stationnaire.

11. Dispositif selon la revendication 10, caractérisé en ce que l'injecteur (9') associé à la première partie de commande (2) est agencé uniquement sous la forme d'un bus injecteur réalisant une injection préalable et qu'il est prévu un bus injecteur principal séparé (57), auquel est raccordée la canalisation d'injection principale (32').

12. Dispositif selon la revendication 10, caractérisé en ce qu'il est prévu comme injecteur un injecteur à aiguille double (58), qui déclenche la délivrance de la quantité d'injection préalable et la délivrance de la quantité d'injection principale et possède un raccord pour la canalisation de pression (7) qui part de la première partie de commande (2), et un autre raccord pour la canalisation d'injection principale (32'), qui s'étend à partir de la seconde partie de commande (3).

13. Dispositif selon l'une des revendications précédentes, caractérisé en ce qu'une canalisation de retour (40) comportant une soupape antiretour (41) ou un étranglement est raccordée d'une part à la canalisation de pression (7), qui s'étend entre la pompe d'injection (8) et la première partie de commande (2), et d'autre part à la canalisation de raccordement (30).
